# EUROPÄISCHE PATENTSCHRIFT

(11) **EP 2 921 240 B1**
(45) Veröffentlichungstag und Bekanntmachung des Hinweises auf die Patenterteilung: **07.09.2016**
(21) Anmeldenummer: 15156922.5
(22) Anmeldetag: 27.02.2015
(51) Int. Cl.: B21D 37/14, B21D 28/34, B21D 28/12, B26D 7/26, B21D 37/04, B21D 28/04

(54) **Werkzeug für eine Universalstanzmaschine mit einem schwimmend gelagerten Werkzeugteil sowie Universalstanzmaschine**
Tool for an universal punching machine with a floating tool element and universal punching machine
Outil pour une poinçonneuse universelle avec un élément d'outil flottant et poinçonneuse universelle

(30) Priorität: 20.03.2014 DE 102014205249
(43) Veröffentlichungstag der Anmeldung: 23.09.2015
(73) Patentinhaber: TRUMPF Werkzeugmaschinen GmbH + Co. KG, 71254 Ditzingen (DE)
(72) Erfinder: Hees, Markus, 71665 Vaihingen an der Enz (DE); Steidle, Oliver, 71634 Ludwigsburg (DE)
(74) Vertreter: Prüfer & Partner mbB Patentanwälte · Rechtsanwälte

(56) Entgegenhaltungen:
- DE-A1- 19 751 238
- DE-A1-102005 007 215
- DE-U1-202009 004 014
- DE-U1-202009 008 413
- US-A1- 2005 262 919

## Beschreibung

Die Erfindung betrifft ein Werkzeug für eine Universalstanzmaschine gemäss dem Oberbegriff des Anspruchs 1, insbesondere ein Werkzeug für eine Universalstanzmaschine, das einen sehr geringen Schneidspalt ermöglicht.

Es sind schnelliaufende Stanzen oder Pressen bekannt, in denen Folgeverbundwerkzeuge eingesetzt werden. Dabei entsteht nach einer Anzahl von Stanzhüben, die von der Anzahl der Fertigungsschritte, und somit von der Anzahl von Bearbeitungseinsätzen, nämlich Stanz- bzw. Umformeinsätzen, abhängig ist, ein Bauteil mit einem vorbestimmten Fertigungsfortschritt. Die Anforderungen an eine Genauigkeit der einzelnen Fertigungsschritte und somit an die Position der Bearbeitungseinsätze und einen Vorschub eines Werkstücks sind hier sehr hoch. Ein Oberwerkzeug und ein Unterwerkzeug des Folgeverbundwerkzeugs sind daher üblicherweise mit Säulenführungen miteinander verbunden, so dass durch eine stabile Ausführung des Werkzeugs eine hohe Genauigkeit der Bearbeitungseinsätze in dem Oberwerkzeug und dem Unterwerkzeug erreicht werden kann. Das Werkstück wird hier in Form eines Streifens zugeführt, der zwischen den Säulenführungen eingebracht wird.

Durch den massiven Aufbau des Werkzeugs ist dieses aber nur schwierig auswechselbar und, bedingt durch die Säulenführungen, sind nur eingeschränkte Abmessungen des Werkstücks möglich. Darüber hinaus ist eine Änderung der einzelnen Fertigungsschritte des Werkzeugs nur aufwändig möglich, da in das Oberwerkzeug und das Unterwerkzeug neue Einsätze eingebaut werden müssen, die genau zueinander abgestimmt sein müssen, um die erforderliche Genauigkeit zu erreichen.

In der gattungsbildenden DE 10 2005 007 215 A1 sind in einer Vorrichtung zum Bearbeiten eines Werkstücks, insbesondere zum Ausschneiden oder Umformen eines Stanzteils aus einem Streifen, zwei Werkzeugteile relative zueinander bewegbar, wobei zumindest ein Werkzeugteil schwimmend gelagert ist. Die Werkzeugteile werden mit Hilfe von Führungssäulen, die im Eingriff mit Führungsbuchsen sind, zueinander positioniert.

Dokument US 2005 offenbart zum Umformen eines streifenförmigen Ausgangsmaterials ein Umformwerkzeug mit einem festen und einem schwimmend gelagerten Werkzeugteil. In dem oberen Werkzeugteil sind zwei Führungsbuchsen vorgesehen und das untere Werkzeugteil ist mit zwei Führungssäulen versehen, so dass das Werkzeugoberteil und das schwimmend gelagerte Werkzeugunterteil beim Umformen eines Werkstücks zentriert werden.

Der Erfindung liegt die Aufgabe zu Grunde, ein Werkzeug für eine Universalstanzmaschine bereitzustellen, das die obigen Nachteile nicht aufweist, und das mit einem geringen Aufwand eine große Flexibilität und eine hohe Genauigkeit zwischen den Bearbeitungseinsätzen in dem Oberwerkzeug und dem Unterwerkzeug ermöglicht.

Die Aufgabe wird durch ein Werkzeug gemäß Anspruch 1 und ein Verfahren gemäß Anspruch 12 gelöst. Vorteilhafte Weiterentwicklungen sind Gegenstand der Unteransprüche.

Durch das Vorsehen eines in horizontaler Richtung schwimmend gelagerten ersten Bearbeitungseinsatzes mit mindestens einer Zentrieröffnung in einem von einem Oberwerkzeug oder einem Unterwerkzeug und eines zweiten Bearbeitungseinsatzes mit mindestens einem Zentriervorsprung in dem anderen von dem Oberwerkzeug und dem Unterwerkzeug ist es möglich, eine sehr genaue Zuordnung der Position des ersten und zweiten Bearbeitungseinsatzes selbst bei auftretenden Toleranzen zu erzielen.

Der Erfindung wird nun anhand von Ausführungsbeispielen unter Bezugnahme auf die beigefügten Zeichnungen erläutert.

Insbesondere zeigen:
- Fig. 1: eine Universalstanzmaschine mit einem bevorzugten, erfindungsgemäßen Werkzeug;
- Fig. 2: ein Werkzeug mit jeweils einem einzigen Bearbeitungseinsatz in einem Oberwerkzeug und einem Unterwerkzeug;
- Fig. 3: ein Werkzeug mit jeweils mehreren Bearbeitungseinsätzen in dem Oberwerkzeug und dem Unterwerkzeug;
- Fig. 4: ein mit Hilfe des in Fig. 3 gezeigten Werkzeugs bearbeitetes Werkstück;
- Fig. 5: eine Querschnittsansicht des in Fig. 3 gezeigten Werkzeugs und des bearbeiteten Werkstücks;
- Fig. 6: ein Unterwerkzeug ohne Bearbeitungseinsätze;
- Fig. 7: ein Werkzeug mit jeweils mehreren Bearbeitungseinsätzen in dem Oberwerkzeug und dem Unterwerkzeug mit einem Niederhalter; und
- Fig. 8: eine vergrößerte Ansicht von Zentriervorsprüngen und Zentrieröffnungen des in Fig. 2 gezeigten Werkzeugs 2.

In Fig. 1 ist eine Stanzmaschine 1 mit einem erfindungsgemäßen Werkzeug 2 dargestellt. Ein Bestandteil der Stanzmaschine 1 ist hier ein C-Rahmen 3. Der C-Rahmen 3 besteht aus einer torsionssteifen Schweißkonstruktion aus Stahl. Der Rahmen kann aber auch in einer anderen Form ausgeführt sein.

Am hinteren Ende des C-Rahmens 3 ist ein Hydraulikaggregat 4 vorgesehen, mit dem ein Stößel 5 über eine Stößelsteuerung 6 hydraulisch angetrieben wird.

Die Stanzmaschine 1 weist eine Achse 7 auf, welche die Mittelachse einer unteren Werkzeugaufnahme 9 und des Stößels 5 mit einer oberen Werkzeugaufnahme 8 ist. Die untere Werkzeugaufnahme 9 ist auf der unteren Innenseite des C-Rahmens 3 zum formschlüssigen und spielfreien Aufnehmen eines Unterwerkzeugs 10, das ein Werkzeugteil des Werkzeugs 2 ist, vorgesehen. Die untere Werkzeugaufnahme 9 ist optional über einen nicht gezeigten Drehantrieb drehbar und in jeder beliebigen Winkellage feststellbar. Weiterhin weist die untere Werkzeugaufnahme 9 optional einen Antrieb auf, der die untere Werkzeugaufnahme 9 entlang der Achse 7 bewegt. Der Antrieb kann so angesteuert werden, dass er innerhalb seines Antriebswegs an jeder beliebigen Position anhält, und dann vor oder zurück fährt.

Der Stößel 5 ist auf der oberen Innenseite des C-Rahmens 3 vorgesehen. Der Stößel 5 mit der oberen Werkzeugaufnahme 8 nimmt ein Oberwerkzeug 11 als Werkzeugteil des Werkzeugs 2 formschlüssig und spielfrei auf. Der Stößel 5 ist ebenfalls optional drehbar und kann in jeder beliebigen Winkellage festgestellt werden. Dafür ist ein zweiter, nicht gezeigter Drehantrieb vorhanden. Auch der Stößel 5 kann, angesteuert durch die Stößelsteuerung 6, an jeder beliebigen Position innerhalb seines Hubwegs entlang der Achse 7 angehalten werden, und dann nach oben oder nach unten weiterbewegt werden.

Sämtliche Aktoren, wie z.B. die Drehantriebe, die Stößelsteuerung 6 und der Antrieb der unteren Werkzeugaufnahme 9 werden von einer Steuerungsvorrichtung 12 gesteuert. Die Steuerungsvorrichtung 12 weist als Ein- und Ausgabemittel eine nicht gezeigte Tastatur und einen nicht gezeigten Monitor auf. Die Steuerungsfunktionen werden von Mikrocontrollern ausgeführt. Bearbeitungsprogramme und Betriebsparameter sind in einem Speicherbereich der Steuerungsvorrichtung 12 abgespeichert.

Auf der unteren Innenseite des C-Rahmens 2 ist ein Maschinentisch 13 angeordnet, der eine Querschiene 14 mit einem Werkzeugmagazin 15 aufweist. An der Querschiene 14 sind Spannpratzen 16 zum Festhalten eines Werkstücks 17 in Form einer Blechplatte angeordnet. Die Spannpratzen 16 können an geeigneten Stellen auf der Querschiene 14 befestigt werden, und können so versetzt werden, dass das Werkstück 17 sicher gehalten wird, aber das Werkstück 17 nicht an einer zu bearbeitenden Fläche gegriffen wird. In dem Werkzeugmagazin 15 sind mehrere, hier drei, Werkzeugaufnahmen 18 für mehrere, hier zwei, Werkzeuge 2 vorhanden.

Mit Hilfe der Querschiene 14, die in einer X- und Y-Richtung verfahrbar ist, lassen sich Bearbeitungspositionen anfahren, also das Werkstück 17 an eine entsprechende Position bringen, an der ein Stanz- oder Umformvorgang durchgeführt wird. Bedingt durch eine kinematische Kette, bestehend aus Antriebselementen, Bewegungsübertragungselementen und Führungselementen tritt jedoch systembedingt eine Toleranz der Bearbeitungspositionen auf, die üblicherweise aber in einer Größenordnung liegt, so dass eine Positionsgenauigkeit von Ausstanzungen ausreichend ist, und die ausreichend kleine Schneidspalte ermöglicht.

In Fig. 2 ist eine Ausführungsform des Werkzeugs 2 gezeigt. Das Werkzeug 2 weist das Unterwerkzeug 10 und das Oberwerkzeug 11 auf. In dem Unterwerkzeug 10 ist ein erster Bearbeitungseinsatz 19 vorgesehen und in dem Oberwerkzeug 11 ist ein zweiter Bearbeitungseinsatz 21 vorgesehen.

Der erste Bearbeitungseinsatz 19 ist schwimmend gelagert, was bedeutet, dass er in dem Unterwerkzeug 10 ein vorbestimmtes Ausmaß für eine horizontale Bewegung in sämtliche Richtungen aufweist. Ferner ist der erste Bearbeitungseinsatz mit zwei Zentrieröffnungen 20, 20' versehen. Der erste Bearbeitungseinsatz ist hier als eine Matrize mit einer Bohrung 24 versehen.

Der zweite Bearbeitungseinsatz 21 ist fest an dem Oberwerkzeug 11 angebracht. An dem zweiten Bearbeitungseinsatz 21 sind hier zwei Zentriervorsprünge 22 befestigt, um in die Zentrieröffnungen 20, 20' einzutauchen und den ersten Bearbeitungseinsatz 19 zu dem zweiten Bearbeitungseinsatz 21 zu zentrieren, wenn das Oberwerkzeug 11 und das Unterwerkzeug 10 in einer Arbeitsposition sind. Die Zentriervorsprünge 22 können alternativ auch an einer anderen Stelle des Oberwerkzeugs 11 angebracht sein und sind nicht zwingend an dem zweiten Bearbeitungseinsatz 21 angebracht. Der zweite Bearbeitungseinsatz ist hier mit einem Stempel 23 versehen. Durch ein Zusammenwirken des Stempels 23 mit der Bohrung 24 in dem ersten Bearbeitungseinsatz 19 ist es möglich, in das Werkstück 17 ein Loch zu stanzen.

Die Zentriervorsprünge 22 sind hier als zylindrische Stifte mit einem in Richtung des Zentrierens kreisrunden Querschnitt ausgebildet. Die Zentrieröffnung 20 ist hier als Bohrung mit einem kreisrunden Querschnitt ausgebildet. Die Zentrieröffnung 20' weist in Zentrierrichtung einen länglichen Querschnitt auf, um eine statische Überstimmung einer aus den Zentriervorsprüngen und Zentrieröffnungen bestehenden Zentriereinrichtung zu vermeiden.

In einer alternativen Ausführungsform sind beide Zentrieröffnungen mit einem kreisrunden Querschnitt versehen. Diese Ausführungsform ist zwar mit einfacheren Arbeitsgängen herzustellen, es ist aber erforderlich, dass der Abstand der Zentriervorsprünge 22 dann exakt dem Abstand der Zentrieröffnungen 20, 20' entspricht, da sonst ein Verspannen der Zentriereinrichtung auftreten kann, wenn eine erforderliche Passgenauigkeit zwischen den Zentriervorsprüngen 22 und den Zentrieröffnungen 20, 20' nicht ausreichend ist.

In einer weiteren nicht gezeigten Ausführungsform sind das Oberwerkzeug nur mit einem Zentriervorsprung und das Unterwerkzeug nur mit einer Zentrieröffnung versehen. In dieser Ausführungsform haben sowohl der Zentriervorsprung als auch die Zentrieröffnung in der Zentrierrichtung einen länglichen, im Wesentlichen rechteckigen Querschnitt. Durch den länglichen Querschnitt wird eine Stützlänge gegen ein Verdrehen des ersten Bearbeitungseinsatzes zu dem zweiten Bearbeitungseinsatz erzeugt, so dass die Position des ersten Bearbeitungseinsatzes zu dem zweiten Bearbeitungseinsatz festgelegt ist.

In der gezeigten Ausführungsform ist der erste Bearbeitungseinsatz 19 in dem Unterwerkzeug 10 und der zweite Bearbeitungseinsatz 21 in dem Oberwerkzeug 11 vorgesehen. In einer alternativen Ausführungsform kann die Zuordnung auch anders sein, so dass der erste, schwimmend gelagerte Bearbeitungseinsatz 19 in dem Oberwerkzeug 11 und der zweite Bearbeitungseinsatz 21 in dem Unterwerkzeug 10 vorgesehen ist.

In Fig. 3 ist ein Werkzeug 2 gezeigt, bei dem sowohl in dem Oberwerkzeug 10 mehrere erste Bearbeitungseinsätze 19, 19', 19", 19'" als auch in dem Unterwerkzeug 11 mehrere Bearbeitungseinsätze 21, 21', 21", 21'", 21"" vorgesehen sind.

Die ersten Bearbeitungseinsätze 19, 19', 19", 19'", 19"" sind auch hier schwimmend in dem Unterwerkzeug 10 gelagert. Jeder der ersten Bearbeitungseinsätze 19, 19', 19", 19'", 19"" ist auch hier mit Zentrieröffnungen 20 versehen.

Die ersten Bearbeitungseinsätze 19, 19', 19", 19'", 19"" und die zweiten Bearbeitungseinsätze 21, 21', 21", 21'", 21"" wirken in der Arbeitsposition zusammen und bilden hier Stanzwerkzeuge (Bearbeitungseinsätze 19 mit 21) und Umformwerkzeuge (Bearbeitungseinsätze 19' mit 21', 19" mit 21", 19'" mit 21'", 19"" mit 21"").

In Fig. 3 ist, wie oben erwähnt, ebenfalls zu sehen, dass die Zentriervorsprünge 22 in dem zweiten Bearbeitungseinsatz 21 angebracht sind, die Zentriervorsprüngen 22a aber nicht an einem der zweiten Bearbeitungseinsätze 21', 21", 21'", 21"", sondern direkt an dem Oberwerkzeug 11 angebracht sind.

In Fig. 4 ist das Werkstück 17 gezeigt, das mit dem in Fig. 3 gezeigten Werkzeug bearbeitet wird. Hier sind die einzelnen Arbeitsschritte zu erkennen.

In zwei Arbeitsschritten I, II werden eine äußere abgewickelte Form und zwei U-förmige Ausstanzungen eines Produkts, hier einer Kontaktlasche, mit Hilfe des aus den Bearbeitungseinsätzen 19, 21 gebildeten Stanzwerkzeugs mit Stempeln 23 ausgestanzt.

In einem dritten Arbeitsschritt III werden die U-förmigen Ausstanzungen mit Hilfe der Bearbeitungseinsätze 19', 21' nach unten umgeformt. In weiteren Arbeitsschritten IV, V, VI wird dann das Produkt schrittweise umgeformt und in die endgültige Form gebracht. Die Abstände der Bearbeitungseinsätze, insbesondere die Abstände der Wirkflächen der Bearbeitungseinsätze 19, 19', 19", 19'", 19"", 21, 21', 21", 21'", 21"" zum Stanzen und zum Umformen weisen jeweils einen gleichen Abstand auf, so dass die Arbeitsschritte im Sinne eines Folgeverbundwerkzeugs ausgeführt werden können.

Fig. 5 zeigt einen Querschnitt des Unterwerkzeugs 10 und des Oberwerkzeugs 11 sowie des Werkstücks 17. Hier sind nochmals, wie bereits in Fig. 3 gezeigt, die gleichen Abstände der Bearbeitungseinsätze 19, 19', 19", 19'", 19"", 21, 21', 21", 21'", 21"" zu sehen. Ferner ist erkennbar, dass die ersten Bearbeitungseinsätze 19, 19', 19", 19'", 19"" so angeordnet sind, dass ihre Oberseite jeweils im Wesentlichen auf einem gleichen Niveau ist, ihre Höhe aber unterschiedlich ist. Außerdem ist optional ein später beschriebener Niederhalter 26 vorgesehen.

In Fig. 6 ist das Unterwerkzeug 10 ohne die ersten Bearbeitungseinsätze gezeigt. Hier ist zu sehen, dass für die einzelnen ersten Bearbeitungseinsätze jeweils eine Aussparung vorgesehen ist. Die Aussparungen 25, 25', 25"", 25'", 25"" sind in einer vorbestimmten Richtung benachbart angeordnet. Die Aussparungen 25, 25', 25"", 25'", 25"" weisen, wie auch in Fig. 5 zu sehen ist, unterschiedliche Tiefen auf. Ferner weisen die benachbarten Aussparungen 25, 25', 25"", 25'", 25"" in einer horizontalen Richtung senkrecht zu der vorbestimmten Richtung unterschiedliche Abmessungen auf. Durch diese Ausgestaltung der Aussparungen 25, 25', 25"", 25'", 25"" ist es möglich, die ersten Bearbeitungseinsätze 19, 19', 19", 19'", 19"" direkt nebeneinander ohne Trennstege anzuordnen, dabei aber in jeweils einer bestimmten Richtung ein Ausmaß für eine schwimmende Bewegung in einer horizontalen Ebene festzulegen. Durch das Weglassen der Trennstege können die ersten Bearbeitungseinsätze 19, 19', 19", 19'", 19"" und somit auch die zweiten Bearbeitungseinsätze 21, 21', 21", 21'", 21"" enger angeordnet werden und somit in dem Werkzeug 2 mit gleichen Außenabmessungen mehr Bearbeitungseinsätze 19, 19', 19", 19'", 19"", 21, 21', 21", 21'", 21"" vorgesehen werden.

Zusätzlich zu dem in Fig. 3 gezeigten Werkzeug 2 weist das in Fig. 7 gezeigte Werkzeug 2 den Niederhalter 26 auf. Der Niederhalter 26 ist gefedert gelagert und drückt hier das Werkstück 17 bei einer Aufwärtsbewegung des Oberwerkzeugs 11 von den Bearbeitungseinsätzen 19, 19', die als Stanzwerkzeuge ausgebildet sind. Alternativ ist es auch möglich, dass nur ein Bearbeitungseinsatz 19, 19', 19", 19'", 19"" den Niederhalter 26 aufweist, dass der Niederhalter 26 für sämtliche Bearbeitungseinsätze 19, 19', 19", 19'", 19"" vorgesehen ist, oder dass jeder der Bearbeitungseinsätze 19, 19', 19", 19'", 19"" mit einem eigenen Niederhalter 26 versehen ist. Der Niederhalter 26 ist an dem Oberwerkzeug 11 nachgiebig befestigt. Alternativ kann der Niederhalter auch an einer entsprechenden Vorrichtung an der Universalstanzmaschine 1 befestigt sein.

In Fig. 8 sind jeweils eine Schnittansicht des ersten Bearbeitungseinsatzes 19 und des zweiten Bearbeitungseinsatzes 21 und darin die bereits in Fig. 2 gezeigten Zentriervorsprünge 22 und Zentrieröffnungen 20, 20' vergrößert gezeigt. Die Zentriervorsprünge 22 und die Zentrieröffnungen 20, 20' weisen jeweils einen zylindrischen Abschnitt 27, 29, 29' auf. Die zylindrischen Abschnitte 27 der Zentriervorsprünge haben eine erste Abmessung in jeder horizontalen Richtung, hier einen Durchmesser d₁, so dass die erste Abmessung in jeder horizontalen Richtung gleich ist. Bei der alternativen Ausführungsform, in der der zylindrische Abschnitt keinen kreisrunden, sondern den im Wesentlichen rechteckigen Querschnitt hat, sind diese ersten Abmessungen unterschiedlich.

Der zylindrische Abschnitt 27 des Zentriervorsprungs 22 ist mit dem zylindrischen Abschnitt 29 so abgestimmt, dass sie in alle horizontalen Richtungen quasi spielfrei ineinander einbringbar sind. Der zylindrische Abschnitt 29' der Zentrieröffnung 20' ist mit dem zylindrischen Abschnitt 28 des Zentriervorsprungs 20 so abgestimmt, dass in einer horizontalen Richtung eine Bewegung des Zentriervorsprungs 22 in der Zentrieröffnung 20 möglich ist, um, wie oben erwähnt, die statische Überbestimmung zu vermeiden.

Die Zentriervorsprünge 22 weisen weiterhin jeweils eine Fase 28 auf. Die Fase 28 hat an einem dem zylindrischen Abschnitt 27 gegenüberliegenden Ende eine zweite Abmessungen, nämlich hier wieder einen Durchmesser d₂.

Auch die Zentrieröffnungen 20, 20' weisen an einem den Zentriervorsprüngen 27 zugewandten Ende eine Fase 30, 30' auf. Die zylindrischen Abschnitte 29, 29' der Zentrieröffnungen 20, 20' haben in jeder horizontalen Richtung eine dritte Abmessung, hier einen Durchmesser d₃. Die Fase 30 hat an ihrem den Zentriervorsprüngen 27 zugewandten Ende in jeder horizontalen Richtung eine vierte Abmessung, hier einen Durchmesser d₄.

Eine Summe der Differenz zwischen der ersten Abmessung d₁ und der zweiten Abmessung d₂ und der Differenz zwischen der dritten Abmessung d₃ und der vierten Abmessung d₄ in einer bestimmten horizontalen Richtung ist mindestens so groß wie ein maximaler Versatz zwischen dem ersten Bearbeitungseinsatz und zweiten Bearbeitungseinsatz festgelegt. Der maximale Versatz zwischen dem ersten Bearbeitungseinsatz 19, 19', 19", 19'", 19"" und dem zweiten Bearbeitungseinsatz 21, 21', 21", 21'", 21"" wird in der bestimmten horizontalen Richtung durch die Bearbeitungspositionstoleranz der Universalstanzmaschine 1 sowie durch eine Toleranz des Zentriervorsprungs 22 in dem Oberwerkzeug 11 und einem Ausmaß für eine schwimmende Bewegung des ersten Bearbeitungseinsatzes 19, 19', 19", 19'", 19"" in dem Unterwerkzeug 10 bestimmt.

In alternativen Ausführungsformen sind entweder nur an den Zentriervorsprüngen 22, 22a oder nur an den Zentrieröffnungen 20, 20' Fasen vorgesehen.

Die verschiedenen Ausführungsformen sind miteinander kombinierbar.

Im Betrieb wird über die Querschiene 14 die Arbeitsposition angefahren, d.h. das Werkstück 17 in eine entsprechende Position gebracht, so dass es für seine Bearbeitung an einer geeigneten Stelle ist. Dann wird mittels des Stößels 5 ein Arbeitshub durchgeführt und ein Bauteil aus dem Werkstück 17 gestanzt oder umgeformt. Sofern die Arbeitsposition am Rand des Werkstücks 17, so dass die Zentriervorsprünge 22, 22a neben dem Werkstück 17 gelegen sind, wird der Arbeitshub sofort durch geführt. Wenn die Arbeitsposition so innerhalb des Werkstücks 17 gelegen ist, dass die Zentriervorsprünge 22, 22a nicht neben dem Werkstück 17 gelegen sind oder bei dem Arbeitshub durch eine bereits ausgestanzte Öffnung in dem Werkstück 17 tauchen können, wird vorab eine Öffnung zum Durchtauchen der Zentriervorsprünge 22, 22a durch das Werkstück 17 eingebracht. Die Zentriervorsprünge 22, 22a des Oberwerkzeugs 21, die durch das Werkstück 17 tauchen, treten dann in die Zentrieröffnungen 20, 20' des Unterwerkzeugs 10 ein, um den ersten Bearbeitungseinsatz 19 zu dem zweiten Bearbeitungseinsatz 21 genau zu zentrieren.

Im Falle eines Werkzeugs 2 mit mehreren Bearbeitungseinsätzen 19, 19', 19", 19'", 19"", 21, 21', 21", 21'", 21"", das, wie in Fig. 4 und 5 gezeigt, als Folgeverbundwerkzeug verwendet wird, wird das Werkstück 17 für jeden Arbeitsschritt um den Abstand der Bearbeitungseinsätze 19, 19', 19", 19'", 19"", 21, 21', 21", 21'", 21"" durch die Querschiene 14 (Fig. 1) weiterbewegt. Die Öffnung zum Durchtauchen der Zentriervorsprünge 22, 22a für den ersten Bearbeitungseinsatz 19 wird, sofern die Arbeitsposition nicht am Rand des Werkstücks 17 liegt, so dass die Zentriervorsprünge am Werkstück 17 vorbeigehen, in einem ersten Stanzvorgang erzeugt. Die Öffnungen in dem Werkstück 17 für die Zentriervorsprünge 22, 22a der weiteren Bearbeitungseinsätze 19', 19", 19'", 19"" werden bei einem zuvor ausgeführten Arbeitsschritt erzeugt. Die Zentriervorsprünge 22, 22a für die einzelnen Bearbeitungseinsätze 19, 19', 19", 19'", 19"" sind so angeordnet, dass sie durch diese Öffnungen durchtreten.

Ein Hub der Universalstanzmaschine 1 ist in Verbindung mit den Abmessungen des Werkzeugs 2, insbesondere mit einer Anordnung und einer Länge der Zentriervorsprünge 22, 22a, so vorbestimmt, dass in einem Werkstückverfahrzustand, nämlich in einer oberen Position der oberen Werkzeugaufnahme 8, in der das Oberwerkzeug 11 aufgenommen ist, das untere Ende des Zentriervorsprungs 22, 22a in vertikaler Richtung einen ausreichenden Abstand von dem Unterwerkzeug 10 hat, so dass das zu bearbeitende Werkstück 17 zwischen dem Unterwerkzeug 10 und dem Oberwerkzeug 11 verfahren werden kann.

Sofern die Universalstanzmaschine 1 in einer alternativen Ausführungsform mit einer axial verstellbaren unteren Werkzeugaufnahme 9 versehen ist, muss diese alternativ oder zusätzlich zu der oberen Werkzeugaufnahme 8 in einer Position sein, in der das darin aufgenommen Unterwerkzeug nicht in eine Bewegungsebene des Werkstücks 17 ragt, so dass der Werkstückverfahrzustand der Universalstanzmaschine vorliegt.

## Patentansprüche

1. Werkzeug (2) für eine Universalstanzmaschine (1), bestehend aus einem Unterwerkzeug (10) und einem Oberwerkzeug (11), wobei
in einem von dem Unterwerkzeug (10) und dem Oberwerkzeug (11) mindestens ein horizontal schwimmend gelagerter erster Bearbeitungseinsatz (19, 19', 19", 19"', 19"") mit mindestens einer Zentrieröffnung (20, 20') vorgesehen ist, und
in dem anderen von dem Unterwerkzeug (10) und dem Oberwerkzeug (11) ein zweiter Bearbeitungseinsatz (21, 21', 21", 21'", 21"") und mindestens ein Zentriervorsprung (22, 22a) befestigt sind, und
der mindestens eine Zentriervorsprung (22, 22a) und die mindestens eine Zentrieröffnung (20, 20') so ausgebildet und angeordnet sind, dass der Zentriervorsprung (22, 22a) in die Zentrieröffnung (20, 20') eintauchen kann, um den ersten Bearbeitungseinsatz (19, 19', 19", 19'", 19"") zu dem zweiten Bearbeitungseinsatz (21, 21', 21", 21'", 21"") zu zentrieren, wenn das Unterwerkzeug (10) und das Oberwerkzeug (11) in einer Arbeitsposition sind, in der der mindestens eine erste Bearbeitungseinsatz (19, 19', 19", 19'", 19"") und der mindestens eine zweite Bearbeitungseinsatz (21, 21', 21", 21'", 21"") zusammenwirken,
wobei für jeden zweiten Bearbeitungseinsatz (21, 21', 21", 21'", 21"") mindestens zwei der Zentriervorsprünge (22, 22a), die in Richtung eines Zentrierens als Stifte mit einem kreisrunden Querschnitt ausgebildet sind, und in jedem ersten Bearbeitungseinsatz (19, 19', 19", 19'", 19"") zwei Zentrieröffnungen (20, 20') vorgesehen sind,
**dadurch gekennzeichnet, dass**
die eine der zwei Zentrieröffnungen (20, 20') einen kreisrunden Querschnitt und die andere der zwei Zentrieröffnungen (20, 20') einen länglichen Querschnitt aufweist.

2. Werkzeug (2) gemäß Anspruch 1, wobei mehrere erste Bearbeitungseinsätze (19, 19', 19", 19'", 19"") und mehrere zweite Bearbeitungseinsätze (21, 21', 21", 21'", 21"") vorgesehen sind und einer der ersten Bearbeitungseinsätze (19, 19', 19", 19'", 19"") und einer der zweiten Bearbeitungseinsätze (21, 21', 21", 21'", 21"") gemeinsam jeweils mindestens ein Stanzwerkzeug und mindestens ein Umformwerkzeug bilden.

3. Werkzeug (2) gemäß Anspruch 2, wobei die Abstände der ersten Bearbeitungseinsätze (19, 19', 19", 19'", 19"") zueinander und der zweiten Bearbeitungseinsätze (21, 21', 21", 21'", 21"") zueinander gleich sind, so dass bei einem Arbeitshub des Oberwerkzeugs (11) zu dem Unterwerkzeug (10) mehrere Arbeitsschritte im Sinne eines Folgeverbundwerkzeugs ausführbar sind.

4. Werkzeug (2) gemäß Anspruch 2 oder 3, wobei für die ersten Bearbeitungseinsätze (19, 19', 19", 19'", 19"") Aussparungen (25, 25', 25", 25"', 25"") in dem Unterwerkzeug (10) oder dem Oberwerkzeug (11) vorgesehen sind, und die Aussparungen (25, 25', 25", 25'", 25"") in einer vorbestimmten Richtung ohne Zwischenraum benachbart sind, wobei die benachbarten Aussparungen (25, 25', 25", 25'", 25"") jeweils eine unterschiedliche Tiefe und jeweils eine unterschiedliche Abmessung senkrecht zu der vorbestimmten Richtung haben.

5. Werkzeug (2) gemäß einem der vorangehenden Ansprüche, wobei in dem Oberwerkzeug (11) für einen der Bearbeitungseinsätze (19, 19', 19", 19'", 19"", 21, 21', 21", 21'", 21"") ein Niederhalter (26) vorgesehen ist.

6. Werkzeug (2) gemäß Anspruch 5, wobei für jeden Bearbeitungseinsatz ein Niederhalter (26) vorgesehen ist.

7. Werkzeug (2) gemäß Anspruch 5 oder 6, wobei der Niederhalter (26) in dem Unterwerkzeug (10) oder dem Oberwerkzeug (11) nachgiebig gelagert ist.

8. Universalstanzmaschine (1) mit einem Werkzeug (2) gemäß einem der vorangehenden Ansprüche, wobei
die Universalstanzmaschine (1) einen vorbestimmten Hub mit einer oberen Position einer maschinenseitigen Werkzeugaufnahme (8) für das Oberwerkzeug (11) hat, und
der mindestens eine Zentriervorsprung (22, 22a) so angeordnet ist und eine Länge hat, dass sein Ende in einem Werkstückverfahrzustand der Universalwerkzeugmaschine (1) in vertikaler Richtung einen Abstand von dem gegenüberliegenden Unterwerkzeug (10) oder Oberwerkzeug (11) hat, so dass ein zu bearbeitendes Werkstück (17) zwischen dem Oberwerkzeug (11) und dem Unterwerkzeug (10) verfahrbar ist.

9. Universalstanzmaschine (1) mit einem Werkzeug (2) gemäß einem der Ansprüche 1 bis 7, wobei
der erste Bearbeitungseinsatz (19, 19', 19", 19'", 19"") und der zweite Bearbeitungseinsatz (21, 21', 21", 21'", 21"") jeweils in einer bestimmten horizontalen Richtung einen maximalen Versatz zueinander haben, der aus
einem Ausmaß für eine schwimmende Bewegung des ersten Bearbeitungseinsatzes (19, 19', 19", 19'", 19"") in dem Oberwerkzeug (11) oder dem Unterwerkzeug (10) in der bestimmten horizontale Richtung, und einem durch eine Bearbeitungspositionstoleranz der Universalstanzmaschine (1) in der bestimmten Richtung bedingten horizontalen Versatz des ersten Bearbeitungseinsatzes (19, 19', 19", 19'", 19"") zu dem zweiten Bearbeitungseinsatz (21, 21', 21", 21'", 21"") besteht, wobei
der mindestens eine der Zentriervorsprünge (22, 22a) einen zylindrischen Abschnitt (27) mit jeweils einer ersten äußeren Abmessung (d₁) in der bestimmten Richtung aufweist,
am Ende des zylindrischen Abschnitts (27) des Zentriervorsprungs (22, 22a) eine Fase (28) vorgesehen ist, die an einem dem Ende des zylindrischen Abschnitts (27) des Zentriervorsprungs (22, 22a) gegenüberliegenden Ende jeweils eine zweite äußere Abmessung (d₂) hat, und
in der bestimmten Richtung eine Differenz zwischen der ersten Abmessung (d₁) und der zweiten Abmessung (d₂) mindestens dem maximalen Versatz zwischen dem ersten Bearbeitungseinsatz (19, 19', 19", 19'", 19"") und zweiten Bearbeitungseinsatz (21, 21', 21", 21'", 21"") entspricht.

10. Universalstanzmaschine (1) mit einem Werkzeug (2) gemäß einem der Ansprüche 1 bis 7, wobei
der erste Bearbeitungseinsatz (19, 19', 19", 19'", 19"") und der zweite Bearbeitungseinsatz (21, 21', 21", 21'", 21"") jeweils in einer bestimmten horizontalen Richtung einen maximalen Versatz zueinander haben, der aus
einem Ausmaß für eine schwimmende Bewegung des ersten Bearbeitungseinsatzes (19, 19', 19", 19'", 19"") in dem Oberwerkzeug (11) oder dem Unterwerkzeug (10) in der bestimmten horizontale Richtung, und einem durch eine Bearbeitungspositionstoleranz der Universalstanzmaschine (1) in der bestimmten Richtung bedingten horizontalen Versatz des ersten Bearbeitungseinsatzes (19, 19', 19", 19'", 19"") zu dem zweiten Bearbeitungseinsatz (21, 21', 21", 21'", 21"") besteht, wobei
die mindestens eine der Zentrieröffnungen (20, 20') einen zylindrischen Abschnitt (29) mit jeweils einer ersten äußeren Abmessung (d₃) in der bestimmten Richtung aufweist,
am Ende des zylindrischen Abschnitts (29) der Zentrieröffnung (20, 20') eine Fase (30) vorgesehen ist, die an einem dem Ende des zylindrischen Abschnitts (29) der Zentrieröffnung (20, 20') gegenüberliegenden Ende jeweils eine zweite äußere Abmessung (d₄) hat, und
in der bestimmten Richtung eine Differenz zwischen der dritten Abmessung (d₃) und der vierten Abmessung (d₄) mindestens dem maximalen Versatz zwischen dem ersten Bearbeitungseinsatz (19, 19', 19", 19"', 19"") und zweiten Bearbeitungseinsatz (21, 21', 21", 21'", 21"") entspricht.

11. Universalstanzmaschine (1) mit einem Werkzeug (2) gemäß einem der Ansprüche 1 bis 7, wobei
der erste Bearbeitungseinsatz (19, 19', 19", 19'", 19"") und der zweiten Bearbeitungseinsatz (21, 21', 21", 21"', 21"") jeweils in einer bestimmten horizontalen Richtung einen maximalen Versatz zueinander haben, der aus
einem Ausmaß für eine schwimmende Bewegung des ersten Bearbeitungseinsatzes (19, 19', 19", 19'", 19"") in dem Oberwerkzeug (11) oder dem Unterwerkzeug (10) in der bestimmten horizontale Richtung, und einem durch eine Bearbeitungspositionstoleranz der Universalstanzmaschine (1) in der bestimmten Richtung bedingten horizontalen Versatz des ersten Bearbeitungseinsatzes (19, 19', 19", 19'", 19"") zu dem zweiten Bearbeitungseinsatz (21, 21', 21", 21'", 21"") besteht, wobei
der mindestens eine der Zentriervorsprünge (22, 22a) einen zylindrischen Abschnitt (27) mit jeweils einer ersten äußeren Abmessung (d₁) in der bestimmten Richtung aufweist,
am Ende des zylindrischen Abschnitts (27) des Zentriervorsprungs (22,22a) eine Fase (28) vorgesehen ist, die an einem dem Ende des zylindrischen Abschnitts (27) des Zentriervorsprungs (22,22a) gegenüberliegenden Ende jeweils eine zweite äußere Abmessung (d₂) hat, und
die mindestens eine der Zentrieröffnungen (20, 20') einen zylindrischen Abschnitt (29) mit jeweils einer ersten äußeren Abmessung (d₃) in der bestimmten Richtung aufweist,
am Ende des zylindrischen Abschnitts (29) der Zentrieröffnung (20, 20') eine Fase (30) vorgesehen ist, die an einem dem Ende des zylindrischen Abschnitts (29) der Zentrieröffnung (20, 20') gegenüberliegenden Ende jeweils eine zweite äußere Abmessung (d₄) hat, und
in der bestimmten Richtung eine Summe einer Differenz zwischen der ersten Abmessung (d₁) und der zweiten Abmessung (d₂) und einer Differenz zwischen der dritten Abmessung (d₃) und der vierten Abmessung (d₄) mindestens dem maximalen Versatz zwischen dem ersten Bearbeitungseinsatz (19, 19', 19", 19'", 19"") und zweiten Bearbeitungseinsatz (21, 21', 21", 21'", 21"") entspricht.

12. Verfahren zum Betreiben einer Universalstanzmaschine mit einem Werkzeug gemäß einem der Ansprüche 1 bis 7, wobei
ein Schritt eines Ausstanzens einer Durchtrittsöffnung für die Zentriervorsprünge zum Zentrieren des ersten Bearbeitungseinsatzes zu dem zweiten Bearbeitungseinsatz vorgesehen ist.

## Claims

1. Tool (2) for a universal punching machine (1), the tool consisting of a lower tool (10) and an upper tool (11), wherein
at least one first machining insert (19, 19' 19", 19"', 19"") having at least one centering orifice (20, 20') and being supported in a horizontally floating manner is provided in one of the lower tool (10) and of the upper tool (11), and
a second machining insert (21, 21', 21", 21'", 21"") and at least one centering protrusion (22, 22a) are fixed in the other of the lower tool (10) and the upper tool (11), and
the at least one centering protrusion (22, 22a) and the at least one centering orifice (20, 20') are configured and arranged such that the centering protrusion (22, 22a) can immerse into the centering orifice (20, 20') to center the first machining insert (19, 19' 19", 19"', 19"") with respect to the second machining insert (21, 21' 21", 21"', 21"") when the lower tool (10) and the upper tool (11) are in a working position where the at least one first machining insert (19, 19' 19", 19'", 19"") and the at least one second machining insert (21, 21', 21", 21'", 21"") collaborate,
wherein at least two of the centering protrusions (22, 22a) formed as pins having a circular cross section in a direction of centering are provided for each second machining insert (21, 21', 21", 21"', 21"") and two centering orifices (20, 20') are provided in each first machining insert (19, 19' 19", 19'", 19""),
**characterized in that**
the one of the two centering orifices (20, 20') has a circular cross section and the other of the two centering orifices (20, 20') comprises an elongated cross section.

2. Tool (2) according to claim 1, wherein several first machining inserts (19, 19' 19", 19'", 19"") and several second machining inserts (21, 21', 21", 21"', 21"") are provided and one of the first machining inserts (19, 19' 19", 19'", 19"") and one of the second machining inserts (21, 21', 21", 21'", 21"") mutually form at least one punching tool and at least one reshaping tool.

3. Tool (2) according to claim 2, wherein the distances between the first machining inserts (19, 19' 19", 19'", 19"") to one another and of the second machining inserts (21, 21', 21", 21'", 21"") to one another are identical so that several working steps in the sense of a progressive tool can be executed upon one working stroke of the upper tool (11) towards the lower tool (10).

4. Tool (2) according to claim 2 or 3, wherein notches (25, 25', 25", 25'", 25"") for the first machining inserts (19, 19' 19", 19'", 19"") are provided in the lower tool (10) or in the upper tool (11), and the notches (25, 25', 25", 25"', 25"") are adjacent in a predetermined direction without any interstice, wherein the adjacent notches (25, 25', 25", 25'", 25"") respectively have a different depth and a different dimension perpendicular to the predetermined direction.

5. Tool (2) according to any of the preceding claims, wherein a blank holder (26) for one of the machining inserts (19, 19' 19", 19'", 19"", 21, 21', 21", 21'", 21"") is provided in the upper tool (11).

6. Tool (2) according to claim 5, wherein a blank holder (26) is provided for each machining insert.

7. Tool (2) according to claim 5 or 6, wherein the blank holder (26) is resiliently supported in the lower tool (10) or in the upper tool (11).

8. Universal punching machine (1) having a tool (2) according to any of the preceding claims, wherein
the universal punching machine (1) has a predetermined stroke with an upper position of a machine-side tool holder (8) for the upper tool (11), and
the at least one centering protrusion (22, 22a) is arranged and has a length such that, in a state of a work piece displacement, its end is located at a distance from the opposite lower tool (10) or from the upper tool (11) in vertical direction so that a work piece (17) to be machined is displaceable inside the upper tool (11) and the lower tool (10).

9. Universal punching machine (1) having a tool (2) according to any of the claims 1 to 7, wherein,
in a specific horizontal direction, the first machining insert (19, 19' 19", 19'", 19"") and the second machining insert (21, 21', 21", 21'", 21"") respectively have a maximum offset with respect to each other consisting of an amount for a floating motion of the first machining insert (19, 19' 19", 19'", 19"") in the specific horizontal direction in the upper tool (11) or in the lower tool (10) and of a horizontal offset of the first machining insert (19, 19' 19", 19"', 19"") with respect to the second machining insert (21, 21', 21", 21'", 21"") caused by a machining position tolerance of the universal punching machine (1), wherein
the at least one of the centering protrusions (22, 22a) comprises a cylindrical portion (27) respectively having a first outer dimension (d₁) in the specific direction,
a chamfer (28) respectively having a second outer dimension (d₂) at an end opposite to the end of the cylindrical portion (27) of the centering protrusion (22, 22a) is provided at the end of the cylindrical portion (27) of the centering protrusion (22, 22a), and,
in the specific direction, a difference between the first dimension (d₁) and the second dimension (d₂) corresponds to the maximum offset between the first machining insert (19, 19' 19", 19'", 19"") and the second machining insert (21, 21', 21", 21'", 21"").

10. Universal punching machine (1) having a tool (2) according to any of the claims 1 to 7, wherein,
in a specific horizontal direction, the first machining insert (19, 19' 19", 19'", 19"") and the second machining insert (21, 21', 21", 21'", 21"") respectively have a maximum offset with respect to each other
consisting of an amount for a floating motion of the first machining insert (19, 19' 19", 19"', 19"") in the upper tool (11) or in the lower tool (10) in the specific direction and of a horizontal offset of the first machining insert (19, 19' 19", 19'", 19"") with respect to the second machining insert (21, 21', 21", 21'", 21"") caused by a machining position tolerance of the universal punching machine (1) in the specific direction, wherein
the at least one of the centering orifices (20, 20') comprises a cylindrical portion (29) respectively having a first outer dimension (d₃) in the specific direction,
a chamfer (30) respectively having a second outer dimension (d₄) at an end opposite to the end of the cylindrical portion (29) of the centering orifice (20, 20') is provided at the end of the cylindrical portion (29) of the centering orifice (20, 20'), and
a difference between the third dimension (d₃) and the fourth dimension (d₄) corresponds to at least the maximum offset between the first machining insert (19, 19' 19", 19'", 19"") and the second machining insert (21, 21', 21", 21"', 21"") in the specific direction.

11. Universal punching machine (1) having a tool (2) according to any of the claims 1 to 7, wherein,
in a specific horizontal direction, the first machining insert (19, 19' 19", 19'", 19"") and the second machining insert (21, 21', 21", 21'", 21"") respectively have a maximum offset with respect to each other
consisting of an amount for a floating motion of the first machining insert (19, 19' 19", 19'", 19"") in the upper tool (11) or in the lower tool (10) in the specific direction and of a horizontal offset of the first machining insert (19, 19' 19", 19'", 19"") with respect to the second machining insert (21, 21', 21", 21'", 21"") caused by a machining position tolerance of the universal punching machine (1) in the specific direction, wherein
the at least one of the centering protrusions (22, 22a) comprises a cylindrical portion (27) respectively comprising a first outer dimension (d₁) in the specific direction,
a chamfer (28) respectively having a second outer dimension (d₂) at an end opposite to the end of the cylindrical portion (27) of the centering protrusion (22, 22a) is provided at the end of the cylindrical portion (27) of the centering protrusion (22, 22a), and
the at least one of the centering orifices (20, 20') comprises a cylindrical portion (29) respectively having a first outer dimension (d₃) in the specific direction,
a chamfer (30) respectively having a second outer dimension (d₄) at an end opposite to the end of the cylindrical portion (29) of the centering orifice (20, 20') is provided at the end of the cylindrical portion (29) of the centering orifice (20, 20'), and
a total of a difference between the first dimension (d1) and the second dimension (d2) and of a difference between the third dimension (d3) and the fourth dimension (d4) at least corresponds to the maximum offset between the first machining insert (19, 19' 19", 19'", 19"") and the second machining insert (21, 21', 21", 21'", 21"").

12. Method for operating a universal punching machine having a tool according to any of the claims 1 to 7, wherein
a step for blanking a through orifice for the centering protrusions for centering the first machining insert with respect to the second machining insert is provided.

## Revendications

1. Outil (2) pour une poinçonneuse universelle (1), composé d'un outil inférieur (10) et d'un outil supérieur (11), selon lequel au moins un premier insert d'usinage (19, 19', 19", 19'", 19"") est monté flottant horizontalement dans l'outil inférieur (10) ou l'outil supérieur (11), avec un orifice de centrage (20, 20'), et
- dans un second insert d'usinage (21, 21', 21", 21'", 21"") est fixé dans l'autre outil inférieur (10) ou supérieur (11) avec au moins une saillie de centrage (22, 22a), et
au moins la saillie de centrage (22, 22a) et au moins l'orifice de centrage (20, 20') sont réalisés et disposés pour la saillie de centrage (22, 22a) puisse pénétrer dans l'orifice de centrage (20, 20') pour centrer le premier insert (19, 19', 19", 19'", 19"") par rapport au second insert (21, 21', 21", 21'", 21"") lorsque l'outil inférieur (10) et l'outil supérieur (11) sont en position de travail dans laquelle au moins le premier insert d'usinage (19, 19', 19", 19'", 19"") et au moins le second insert d'usinage (21, 21', 21", 21"', 21"") coopèrent,
et chaque second insert d'usinage (21, 21', 21", 21'", 21"") a au moins deux saillies de centrage (22, 22a) qui sont réalisées dans la direction de centrage sous la forme d'une broche à section circulaire et chaque premier insert d'usinage (19, 19', 19", 19'", 19"") a deux orifices de centrage (20, 20'),
outil **caractérisé en ce que**
l'un des deux orifices de centrage (20, 20') a une section circulaire et l'autre des deux orifices de centrage (20, 20') a une section allongée.

2. Outil (2) selon la revendication 1,
**caractérisé en ce que**
plusieurs premiers inserts d'usinage (19, 19', 19", 19'", 19"") et plusieurs seconds inserts d'usinage (21, 21', 21", 21'", 21"") sont prévus et l'un des premiers inserts d'usinage (19, 19', 19", 19'", 19"") et l'un des seconds inserts d'usinage (21, 21', 21", 21'", 21"") forment en commun chaque fois au moins un outil de poinçonnage et au moins un outil de transformation.

3. Outil (2) selon la revendication 2,
**caractérisé en ce que**
la distance entre les premiers inserts d'usinage (19, 19', 19", 19'", 19"") entre eux et les seconds inserts d'usinage (21, 21', 21", 21'", 21"") entre eux sont égales de sorte que pour une course de travail de l'outil supérieur (11) par rapport à l'outil inférieur (10), plusieurs étapes de travail seront exécutées dans le sens d'un outil à suivre composite.

4. Outil (2) selon la revendication 2 ou 3,
**caractérisé en ce que**
pour les premiers inserts d'usinage (19, 19', 19", 19'", 19""), l'outil inférieur (10) ou l'outil supérieur (11) comporte des évidements (25, 25', 25", 25"', 25"") et les évidements (25, 25', 25", 25"', 25"") sont voisins dans une certaine direction sans intervalles, et les évidements voisins (25, 25', 25", 25"', 25"") ont chacun une profondeur différente et des dimensions différentes perpendiculairement à la direction prédéfinie.

5. Outil (2) selon l'une des revendications précédentes,
**caractérisé en ce que**
l'outil supérieur (11) a un serre-flan (26) pour l'un des inserts (19, 19', 19", 19'", 19"", 21, 21', 21", 21'", 21"")

6. Outil (2) selon la revendication 5,
**caractérisé en ce qu'**
il comporte un serre-flan (26) pour chacun des inserts d'usinage.

7. Outil (2) selon les revendications 5 ou 6,
**caractérisé en ce que**
le serre-flan (26) est monté de façon souple dans l'outil inférieur (10) ou dans l'outil supérieur (11).

8. Poinçonneuse universelle (1) comportant un outil (2) selon l'une des revendications précédentes, selon lequel
- la machine universelle (1) a une course prédéfinie avec une position haute du logement d'outil (8) côté machine pour l'outil supérieur (11), et
au moins une saillie de centrage (22, 22a) positionnée et de longueur telles que son extrémité à l'état de déplacement de pièce de la poinçonneuse universelle (1) dans la direction verticale, présente une distance par rapport à l'outil inférieur (10) en regard ou à l'outil supérieur (11) de façon à pouvoir déplacer une pièce à usiner (17) entre l'outil supérieur (11) et l'outil inférieur (10).

9. Poinçonneuse universelle (1) comportant un outil (2) selon l'une des revendications 1 à 7,
dans laquelle
le premier insert d'usinage (19, 19', 19", 19'", 19"") et le second insert d'usinage (21, 21', 21", 21'", 21"") ont chaque fois l'un par rapport à l'autre, un décalage maximum dans une certaine direction horizontale, ce décalage découlant de
la dimension pour un mouvement flottant du premier insert d'usinage (19, 19', 19", 19'", 19"") dans l'outil supérieur (11) ou l'outil inférieur (10) dans la direction horizontale déterminée et un décalage horizontal du premier insert (19, 19', 19", 19'", 19"") par rapport au second insert (21, 21', 21", 21'", 21"") occasionné par la tolérance de la position d'usinage de la poinçonneuse universelle (1) dans la direction déterminée, et
au moins l'une des saillies de centrage (22, 22a) a un segment cylindrique (27) avec une première dimension extérieure (d₁) dans la direction déterminée,
l'extrémité du segment cylindrique (27) de la saillie de centrage (22, 22a), a un congé (28) qui a une seconde dimension extérieure (d₂) à l'extrémité opposée à l'extrémité du segment cylindrique (27) de la saillie de centrage (22, 22a), et
dans la direction déterminée, la différence entre la première dimension (d₁) et la seconde dimension (d₂) correspond au moins au décalage maximum entre le premier insert d'usinage (19, 19', 19", 19'", 19"") et le second insert d'usinage (21, 21', 21", 21'", 21"").

10. Poinçonneuse universelle (1) comportant un outil (2) selon l'une des revendications 1 à 7, et dans laquelle
- le premier insert d'usinage (19, 19', 19", 19'", 19"") et le second insert d'usinage (21, 21', 21", 21'", 21"") ont chaque fois un décalage maximal dans une direction horizontale déterminée, ce décalage se composant de la dimension nécessaire au mouvement flottant du premier insert d'usinage (19, 19', 19", 19'", 19"") dans l'outil supérieur (11) ou dans l'outil inférieur (10) dans la direction horizontale déterminée et à un décalage du premier insert d'usinage (19, 19', 19", 19'", 19"") par rapport au second insert d'usinage (21, 21', 21", 21'", 21"") occasionné par la tolérance de positionnement d'usinage de la poinçonneuse universelle (1) dans la direction déterminée,
au moins l'un des orifices de centrage (20, 20') ayant un segment cylindrique (29) avec une première dimension extérieure (d₃) dans la direction déterminée,
l'extrémité du segment cylindrique (29) de l'ouverture de centrage (20, 20') a un congé (30) qui a une seconde dimension extérieure (d₄), respective, à l'extrémité opposée à l'extrémité du segment cylindrique (29) de l'orifice de centrage (20, 20'), et
dans la direction déterminée, la différence entre la troisième dimension (d₃) et la quatrième dimension (d₄) correspond au moins un décalage maximum entre le premier insert d'usinage (19, 19', 19", 19'", 19"") et le second insert d'usinage (21, 21', 21", 21'", 21"").

11. Poinçonneuse universelle (1) comportant un outil (2) selon l'une des revendications 1 à 7, et dans laquelle
le premier insert d'usinage (19, 19', 19", 19'", 19"") et le second insert d'usinage (21, 21', 21", 21'", 21"") ont l'un par rapport à l'autre un décalage maximum dans la direction horizontale déterminée, ce décalage se composant
de la dimension nécessaire au mouvement flottant du premier insert d'usinage (19, 19', 19", 19'", 19"") dans l'outil supérieur (11) ou dans l'outil inférieur (10), dans la direction horizontale déterminée et un décalage horizontal entre le premier insert d'usinage (19, 19', 19", 19'", 19"") et le second insert d'usinage (21, 21', 21", 21'", 21"") occasionné par la tolérance de position de travail de la poinçonneuse universelle (1) dans la direction déterminée,
**caractérisée en ce qu'**
au moins l'une des saillies de centrage (22, 22a) a un segment cylindrique (27) avec chaque fois une première dimension à l'extérieur (d₁) dans la direction déterminée,
l'extrémité du segment cylindrique (27) de la saillie de centrage (22, 22a) ayant un congé (28) qui a une seconde dimension extérieure (d₂) à l'extrémité respective opposée à l'extrémité du segment cylindrique (27) de la saillie de centrage (22, 22a), et
au moins l'un des orifices de centrage (20, 20') a un segment cylindrique (29) avec une première dimension extérieure (d₃) dans la direction déterminée,
l'extrémité du segment cylindrique (29) de l'orifice de centrage (20, 20') ayant un congé (30) qui a une seconde dimension extérieur (d₄) respective à l'extrémité opposée à l'extrémité du segment cylindrique (29) de l'orifice de centrage (20, 20'), et
dans la direction déterminée, la somme de la différence entre la première dimension (d₁) et la seconde dimension (d₂) et de la différence entre la troisième dimension (d₃) et la quatrième dimension (d₄) correspond au moins au maximum du décalage entre le premier insert d'usinage (19, 19', 19", 19'", 19"") et le second insert d'usinage (21, 21', 21", 21'", 21"") .

12. Procédé de gestion d'une poinçonneuse universelle comportant un outil selon l'une des revendications 1 à 7, selon lequel
il est prévu une étape de poinçonnage d'un orifice traversant pour les saillies de centrage servant à centrer le premier insert d'usinage par rapport au second insert d'usinage.
